# EUROPÄISCHE PATENTSCHRIFT

(11) **EP 3 688 250 B1**
(45) Veröffentlichungstag und Bekanntmachung des Hinweises auf die Patenterteilung: **08.06.2022**
(21) Anmeldenummer: 18774038.6
(22) Anmeldetag: 24.09.2018
(51) Int. Cl.: E04G 5/16, E04G 7/30, E04G 7/34

(54) **STANGENFÖRMIGES GERÜSTELEMENT, GERÜST-TEIL MIT EINEM SOLCHEN GERÜSTELEMENT SOWIE VERFAHREN ZUR MONTAGE EINES SOLCHEN GERÜSTELEMENTS**
POLE-SHAPED SCAFFOLDING ELEMENT, SCAFFOLDING PART HAVING A SCAFFOLDING ELEMENT OF THIS KIND AND METHOD FOR MOUNTING A SCAFFOLDING ELEMENT OF THIS KIND
ÉLÉMENT D'ÉCHAFAUDAGE EN FORME DE TIGE, ÉLÉMENT D'ÉCHAFAUDAGE COMPORTANT UN TEL ÉLÉMENT D'ÉCHAFAUDAGE ET PROCÉDÉ D'ASSEMBLAGE D'UN TEL ÉLÉMENT D'ÉCHAFAUDAGE

(30) Priorität: 25.09.2017 DE 102017216889
(43) Veröffentlichungstag der Anmeldung: 05.08.2020
(73) Patentinhaber: Peri GmbH, 89264 Weissenhorn (DE)
(72) Erfinder: WEBER, Timo, 89264 Weißenhorn (DE)
(74) Vertreter: K & H Bonapat Patentanwälte Koch · von Behren & Partner mbB
(86) Internationale Anmeldenummer: PCT/EP2018/075758
(87) Internationale Veröffentlichungsnummer: WO 2019/057957

(56) Entgegenhaltungen:
- EP-A1- 3 425 137
- WO-A1-2005/052283
- WO-A1-2017/013289
- WO-A1-2019/052604
- DE-B- 1 230 190
- JP-A- 2012 233 382
- "PERI UP Rosett Stützturm - Aufbau und Verwendungsanleitung fuer die Regelausführung", FIRMENSCHRIFT, PERI GMBH, D-89259 WEISSENHORN, DE, 1 April 2012 (2012-04-01), pages 1-46, XP008173232,
- Peri: "PERI UP Rosett Flex The modular system scaffolding flexible - safe - fast", , 24 December 2014 (2014-12-24), pages 1-56, XP055799438, Retrieved from the Internet: URL:https://www.peri.ee/dam/jcr:7aee1c00-f b50-401f-9697-f8b2e4ee2b63/peri-up-rosett- flex-catalogue.pdf [retrieved on 2021-04-28]

## Beschreibung

Die Erfindung betrifft ein stangenförmiges Gerüstelement zur Anbindung an eine erste Vorsprungs-Ausnehmung eines Gerüst-Teils. Die Erfindung betrifft weiterhin ein Gerüst-Teil mit einem solchen Gerüstelement und ein Verfahren zur Montage eines solchen Gerüstelements.

Es ist bekannt, einen einfachen Anbindungsmechanismus zur Verbindung eines stangenförmigen Gerüstelements mit einem Gerüstbauteil vorzusehen. Das stangenförmige Gerüstelement kann dabei insbesondere in Form einer Geländerstange oder einer Gerüstdiagonalen ausgebildet sein. Das Gerüstbauteil kann beispielsweise in Form eines Horizontalriegels ausgebildet sein.

Der Anbindungsmechanismus weist typischerweise eine Ausnehmung am stangenförmigen Gerüstelement auf, die auf einen Vorsprung am Gerüstbauteil geführt wird. Ein solcher Anbindungsmechanismus ist beispielsweise aus der DE 20 2008 001 019 U1, der US 6,006,862 A, der DE 196 33 092 A1, der DE 10 2004 005 636 A1, der DE 10 2008 005 814 B4, der DE 10 2011 014 614 A1, der EP 0 234 657 A2, der EP 1 262 611 A2, der EP 1 589 162 A1, der GB 901,351 A, der GB 1 242 224 A, der JP 2004-076468 A, der JP 2006-226001 A, der US 2,681,834 A, der US 2,845,307 A und der US 3,323,271 A bekannt geworden. Weiterhin ist aus der DE 1 559 069 A ein Anbindungsmechanismus bekannt geworden, bei dem ein stangenförmiges Gerüstelement an seiner Stirnseite eine keilförmige Öffnung aufweist, in die ein keilförmiger Vorsprung an einem Gerüstbauteil in Form eines Gerüststiels einführbar ist. Die WO 2017/013289 A1 offenbart eine Gerüstdiagonale mit einem einen Vorsprung aufweisenden Verbindungselement. Das Verbindungselement kann durch eine Schwenkbewegung in eine Öffnung eines weiteren Gerüstteils eingeführt werden.

Die bekannten Anbindungsmechanismen weisen den Nachteil auf, dass sie eine aufwändige Mechanik mit beweglichen Bauteilen aufweisen, nur mit hohen Kosten fertigbar sind und/oder bei der Montage mit so viel Platzbedarf bewegt werden müssen, dass eine Montage in beengten Verhältnissen oftmals unmöglich ist. Insbesondere Gerüstdiagonalen müssen oftmals zu deren Montage weiträumig ausgeschwenkt werden. Dieses Ausschwenken ist jedoch in vielen Fällen aufgrund von anderen Gerüstbauteilen oder Gebäudewänden nicht möglich.

Aufgabe der Erfindung ist es daher, ein stangenförmiges Gerüstelement bereit zu stellen, das sowohl konstruktiv einfach ausgebildet und dadurch kostengünstig fertigbar ist als auch auf einfache Art und Weise auf engem Raum montierbar ist. Aufgabe der Erfindung ist es weiterhin, ein Gerüst-Teil mit einem solchen Gerüstelement und ein Verfahren zur Montage eines solchen Gerüst-Teils bereit zu stellen.

Diese Aufgabe wird durch ein Gerüstelement mit den Merkmalen des Anspruchs 1, einem Gerüst-Teil mit den Merkmalen des Anspruchs 10 sowie einem Verfahren zur Montage eines Gerüstelements gemäß Anspruch 12 gelöst. Die abhängigen Ansprüche geben bevorzugte Weiterbildungen wieder.

Im Rahmen der vorliegenden Erfindung beziehen sich die Bezeichnungen "oben", "unten", "horizontal", "vertikal" usw. auf den montierten Zustand des jeweiligen Bauteils. Weiterhin wird unter dem Begriff "quer" jede nicht parallele oder deckungsgleiche Ausrichtung verstanden.

Die erfindungsgemäße Aufgabe wird somit gelöst durch ein sich länglich erstreckendes Gerüstelement in Form einer Gerüstdiagonalen. Das Gerüstelement weist einen, vorzugsweise rohrförmigen, Gerüstelementkörper auf, an dem im Bereich eines ersten Endes des Gerüstelements ein erstes Verbindungselement angeordnet oder ausgebildet ist. Das erste Verbindungselement weist einen Vorsprung auf, der in eine erste Vorsprungs-Ausnehmung eines Gerüstbauteils einführbar ist, um einen Rand der Vorsprungs-Ausnehmung zu hintergreifen. Der Vorsprung erstreckt sich dabei quer zur Längsachse des Gerüstelementkörpers.

Dies ermöglicht eine Montage des Gerüstelements durch Verschwenken des Gerüstelements um die Längsachse des Gerüstelementkörpers bzw. durch Verschwenken des Gerüstelements um eine Achse, die parallel zur Längsachse des Gerüstelementkörpers verläuft. Der Platzbedarf zur Montage des Gerüstelements ist dadurch minimal. Darüber hinaus ist das Gerüstelement konstruktiv überraschend einfach ausgebildet und dadurch kostengünstig fertigbar.

Der Vorsprung ist vorzugsweise durch einen Beabstandungsabschnitt des ersten Verbindungselements vom Gerüstelementkörper distanziert ausgebildet. Die Längsachse des Vorsprungs kann sich versetzt zur Längsachse des Gerüstelementkörpers erstrecken. Das Gerüstelement ist dadurch besonders einfach zu dessen Montage zum Gerüstbauteil hin verschwenkbar.

Zusätzlich zur versetzten Ausrichtung der Längsachse des Vorsprungs zur Längsachse des Gerüstelementkörpers kann sich die Längsachse des Vorsprungs in einem Winkel von 90°± 30°, insbesondere in einem Winkel von 90°± 20°, vorzugsweise in einem Winkel von 90°± 10°, zur Längsachse des Gerüstelementkörpers erstrecken.

Der Beabstandungsabschnitt ist bevorzugt zusammen mit dem Vorsprung L-förmig ausgebildet. Die Längsachse des Beabstandungsabschnitts kann einen Winkel von 90°± 30°, insbesondere einen Winkel von 90°± 20°, vorzugsweise einen Winkel von 90°± 10°, mit der Längsachse des Gerüstelementkörpers einschließen. Die Längsachse des Vorsprungs kann einen Winkel von 90°± 30°, insbesondere einen Winkel von 90°± 20°, vorzugsweise einen Winkel von 90°± 10°, mit der Längsachse des Beabstandungsabschnitts einschließen.

In besonders bevorzugter Ausgestaltung des Gerüstelements ist der Vorsprung starr relativ zum Gerüstelementkörper ausgebildet.

Das erste Verbindungselement kann massiv und/oder einstückig ausgebildet sein. Das erste Verbindungselement ist vorzugsweise an seiner dem Gerüstelementkörper abgewandten Seite abgeflacht oder abgerundet ausgebildet, um das Verschwenken des Gerüstelements zu erleichtern.

Der Beabstandungsabschnitt kann zur weiter erleichterten Fertigung bei gleichzeitig hoher Stabilität des Gerüstelements bolzenförmig ausgebildet sein. Die Fertigung wird weiter vereinfacht, wenn das erste Verbindungselement einen am Beabstandungsabschnitt angeformten U-förmigen Abschnitt aufweist.

Das erste Verbindungselement weist vorzugsweise eine quaderförmige Außenkontur auf, die ein Verdrehen des ersten Verbindungselementes verhindert. Der U-förmige Abschnitt des ersten Verbindungselements ist bevorzugt in einem U-förmigen Abschnitt des Gerüstelementkörpers aufgenommen.

Das Gerüstelement weist erfindungsgemäß im Bereich des ersten Verbindungselements ein zweites Verbindungselement am Gerüstelementkörper auf. Hierdurch können verschieden weit voneinander beabstandete Abschnitte des Gerüst-Teils mittels des Gerüstelements verbunden werden.

Die Fertigung des Gerüstelements ist signifikant erleichtert, da erfindungsgemäß das zweite Verbindungselement und das erste Verbindungselement gleich ausgebildet sind. Am zweiten Ende des Gerüstelements kann am Gerüstelementkörper ein Sicherungselement zur Anbindung des Gerüstelements an eine zweite Vorsprungs-Ausnehmung angeordnet oder ausgebildet sein. Das Sicherungselement ist vorzugsweise bewegbar relativ zum Gerüstelementkörper ausgebildet.

Das Gerüstelement kann weiterhin einen Sicherungsbolzen, insbesondere in Form eines Steckbolzens, aufweisen, an dem vorzugsweise das Sicherungselement, insbesondere verschwenkbar, angeordnet ist. Der Sicherungsbolzen kann zur zumindest teilweisen Einführung in eine zweite Vorsprungs-Ausnehmung eines Gerüstbauteils ausgebildet sein, um das Gerüstelement verdrehsicher montiert zu halten.

Das Gerüstelement kann im Bereich des Sicherungsbolzens einen weiteren Sicherungsbolzen aufweisen, an dem vorzugsweise ein weiteres Sicherungselement, insbesondere verschwenkbar, angeordnet ist. Der weitere Sicherungsbolzen kann zur zumindest teilweisen Einführung in eine zweite Vorsprungs-Ausnehmung eines Gerüstbauteils ausgebildet sein. Mittels des zweiten Sicherungsbolzens können noch mehr unterschiedliche Abstände bzw. Längen mit einem Gerüstelement abgedeckt werden.

Die erfindungsgemäße Aufgabe wird weiterhin gelöst durch ein Gerüst-Teil mit einem Gerüstbauteil, einer ersten Vorsprungs-Ausnehmung und einem zuvor beschriebenen Gerüstelement, wobei das Gerüstelement so an der ersten Vorsprungs-Ausnehmung montiert ist, dass der Vorsprung des ersten Verbindungselements den Rand der ersten Vorsprungs-Ausnehmung hintergreift. In weiter bevorzugter Ausgestaltung des Gerüst-Teils ist die erste Vorsprungs-Ausnehmung in einem Gerüstbauteil vorgesehen, das in Form eines Horizontalverbinders, d.h. eines horizontal anordenbaren bzw. angeordneten Gerüstriegels, ausgebildet ist.

Die erfindungsgemäße Aufgabe wird weiterhin gelöst durch ein Verfahren zur Montage eines zuvor beschriebenen Gerüstelements an einem Gerüstbauteil gemäß Anspruch 12, mit den Verfahrensschritten:
A) Einführen eines ersten Vorsprungs des Gerüstelements in eine erste Vorsprungs-Ausnehmung des Gerüstbauteils;
B) Schwenken des Gerüstelements um die Längsachse des Gerüstelementkörpers oder um eine Achse parallel zum Gerüstelementkörper, sodass der erste Vorsprung den Rand der ersten Vorsprungs-Ausnehmung zumindest abschnittsweise hintergreift.

Das Verfahren weist insbesondere folgenden Verfahrensschritt auf:
C) Verschwenken des Gerüstelements um die Längsachse des Beabstandungsabschnitts.

Das Verfahren weist bevorzugt weiterhin folgenden Verfahrensschritt auf:
D) Einführen eines Sicherungselements in eine zweite Vorsprungs-Ausnehmung des Gerüst-Teils, um das Gerüstelement beidenends anzubinden und das Gerüstelement um ein Verschwenken um seine Längsachse oder eine Achse parallel zu seiner Längsachse zu sichern.

Weitere Merkmale und Vorteile der Erfindung ergeben sich aus der nachfolgenden detaillierten Beschreibung erfindungsgemäßer und nicht erfindungsgemäßer Ausführungsbeispiele, anhand der Figuren der Zeichnung, die manche erfindungswesentliche Einzelheiten zeigt sowie aus den Patentansprüchen. Die Erfindung ist dabei nur durch die Patentansprüche definiert.

Die in der Zeichnung dargestellten Merkmale sind nicht notwendigerweise maßstäblich zu verstehen und derart dargestellt, dass die erfindungsgemäßen Besonderheiten deutlich sichtbar gemacht werden können.

Es zeigen:
- Fig. 1a: eine isometrische Ansicht eines nicht erfindungsgemäßen ersten Gerüst-Teils mit einem nicht erfindungsgemäßen ersten Gerüstelement;
- Fig. 1b: eine vergrößerte Teilansicht des ersten Gerüst-Teils aus Fig. 1a, die das Befestigen des ersten Gerüstelements an seinem ersten Ende darstellt;
- Fig. 1c: eine isometrische Ansicht des nicht erfindungsgemäßen ersten Gerüstelements in Alleinstellung, wobei das erste Gerüstelement einen Gerüstelementkörper, einenends ein erstes Verbindungselement und anderenends ein Sicherungselement aufweist;
- Fig. 1d: eine vergrößerte Teilansicht des ersten Gerüst-Teils aus Fig. 1c im Bereich des ersten Verbindungselements;
- Fig. 1e: eine Draufsicht auf das erste nicht erfindungsgemäße Gerüst-Teil mit vollständig montiertem nicht erfindungsgemäßen ersten Gerüstelement;
- Fig. 1f: eine vergrößerte teilweise Schnittansicht des ersten Gerüst-Teils gemäß Fig. 1e im Bereich der Linie F-F;
- Fig. 2a: eine isometrische Teilansicht eines zweiten erfindungsgemäßen Gerüstelements im Bereich des ersten Verbindungselements, wobei das zweite Gerüstelement im Bereich des ersten Verbindungselements ein zweites Verbindungselement aufweist;
- Fig. 2b: eine Draufsicht auf ein Gerüstbauteil mit mehreren Ausnehmungen zur Anordnung mehrerer Gerüstelemente; und
- Fig. 2c: eine Draufsicht auf ein zweites Gerüst-Teil mit dem Gerüstbauteil gemäß Fig. 2b und zwei daran angeordneten Gerüstelementen.

**Fig. 1a** zeigt ein Gerüst-Teil **10** mit vertikalen Gerüststielen **12a, 12b, 12c, 12d.** Die Gerüststiele 12a-12d sind mittels Gerüstbauteilen **14a, 14b,** hier in Form von Horizontalriegeln, verbunden. Das Gerüstbauteil 14a und das Gerüstbauteil 14b sind insbesondere gleich ausgebildet. Die Gerüstbauteile 14a, 14b sind dabei in, hier rosettenförmige, Anschlussplatten **16a, 16b, 16c, 16d** eingesteckt. Die Anschlussplatten 16a-16d sind mit den Gerüststielen 12a-12d verbunden, insbesondere an die Gerüststiele 12a-12d geschweißt.

Zur Versteifung des Gerüst-Teils 10 ist ein Gerüstelement **18** vorgesehen. Das Gerüstelement 18 ist zur Anbindung seiner beiden Enden an die Gerüstbauteile 14a, 14b ausgebildet. Zur Anbindung des Gerüstelements 18 weist das Gerüstbauteil 14a eine erste Vorsprungs-Ausnehmung **20** und das Gerüstbauteil 14b eine zweite Vorsprungs-Ausnehmung **22** auf.

**Fig. 1b** zeigt das Gerüst-Teil 10 im Bereich der ersten Vorsprungs-Ausnehmung 20. Aus Fig. 1b ist ersichtlich, dass das Gerüstelement 18 einen Vorsprung **24** aufweist, der bei der Montage des Gerüstelements 18 den Rand **26** der ersten Vorsprungs-Ausnehmung 20 abschnittsweise hintergreift. Wie durch einen Pfeil **28** angedeutet, erfolgt bei der Montage des Gerüstelements 18 eine Schwenkbewegung des Gerüstelements 18, um den Vorsprung 24 in die erste Vorsprungs-Ausnehmung 20 einzuführen und anschließend das Verhaken des Vorsprungs 24 am Rand 26 zu erreichen.

Der Vorsprung 24 ist Teil eines ersten Verbindungselements **30.** Das erste Verbindungselement 30 ist massiv ausgebildet und weist vorzugsweise einen U-förmigen Endabschnitt **32** auf. Der U-förmige Endabschnitt 32 des ersten Verbindungselements 30 ist in einen U-förmigen Endabschnitt **34** eines Gerüstelementkörpers **36** des Gerüstelements 18 eingepasst. Hierdurch wird eine besonders feste, insbesondere drehfeste, aber einfach zu fertigende Verbindung zwischen dem ersten Verbindungselement 30 und dem Gerüstelementkörper 36 geschaffen.

**Fig. 1c** zeigt das Gerüstelement 18 mit dem ersten Verbindungselement 30 und einem Sicherungselement **38.** Das Sicherungselement 38 ist mittelbar oder unmittelbar an einem Endbereich des Gerüstelementkörpers 36 angeordnet oder ausgebildet, der dem Endbereich des Gerüstelementkörpers 36 mit dem ersten Verbindungselement 30 entgegengesetzt liegt. Das Sicherungselement 38 ist im vorliegenden Fall bewegbar, hier schwenkbar, an einem Sicherungsbolzen **40** angeordnet. Der Sicherungsbolzen 40 kann einen beliebigen Querschnitt, beispielsweise einen mehreckigen Querschnitt, aufweisen. Vorzugsweise weist der Sicherungsbolzen einen kreisförmigen oder ellipsenförmigen Querschnitt auf. Der Sicherungsbolzen 40 kann massiv ausgebildet sein.

**Fig. 1d** zeigt den in Fig. 1b kreisförmig umrandeten Teil des Gerüstelements 18. Fig. 1d verdeutlicht die fingerförmige Ausbildung des ersten Verbindungselements 30 im Bereich des Vorsprungs 24. Der Vorsprung 24 ist durch einen Beabstandungsabschnitt **42** vom Gerüstelementkörper 36 beabstandet.

Die Längsachse **44** des Beabstandungsabschnitts 42 schneidet die Längsachse **46** des Vorsprungs 24 in einem Winkel von 90°±30°, insbesondere in einem Winkel von 90°±20°, vorzugsweise in einem Winkel von 90°±10°. Die Längsachse 44 des Beabstandungsabschnitts 42 schneidet weiterhin die Längsachse **48** des Gerüstelementkörpers 36 in einem Winkel von 90°±30°, insbesondere in einem Winkel von 90°±20°, vorzugsweise in einem Winkel von 90°±10°.

Aus Fig. 1d ist weiterhin ersichtlich, dass der Gerüstelementkörper 36 vorzugsweise eine erste Ausnehmung **50** aufweist, die von dem ersten Verbindungselement 30 durchgriffen wird.

Fertigung und Montage des Gerüstelements 18 werden erleichtert, wenn der Gerüstelementkörper 36 spiegelsymmetrisch zu einer mittigen Spiegelebene **S** (siehe Fig. 1c) ausgebildet ist, die sich senkrecht zur Längsachse 48 des Gerüstelementkörpers 36 erstreckt.

**Fig. 1e** zeigt das Gerüst-Teil 10 (vgl. Fig. 1a) mit vollständig montiertem Gerüstelement 18. Das erste Verbindungselement 30 (siehe Fig. 1d) des Gerüstelements 18 ist dabei zumindest abschnittsweise in die erste Vorsprungs-Ausnehmung 20 (siehe Fig. 1a) eingeführt worden und hintergreift den Rand 26 (siehe Fig. 1b) des Gerüstbauteils 14a (siehe Fig. 1a). Weiterhin ist das Gerüstelement 18 um die Längsachse 44 des Beabstandungsabschnitts 42 verschwenkt worden. Schließlich ist das Sicherungselement 38 (siehe Fig. 1c) durch die zweite Vorsprungs-Ausnehmung 22 (siehe Fig. 1a) geführt worden und hintergreift den Rand des Gerüstbauteils 14b (siehe Fig. 1a) im Bereich der zweiten Vorsprungs-Ausnehmung 22 (siehe Fig. 1a).

Das Gerüstelement 18 ist in Form einer Gerüstdiagonalen ausgebildet. **Fig. 1f** zeigt das Gerüst-Teil 10 gemäß Fig. 1e im Bereich der Line F-F. Aus Fig. 1f ist ersichtlich, dass im montierten Zustand des ersten Verbindungselements 30 die lichte Weite der ersten Vorsprungs-Ausnehmung 20 mit einer Spielpassung der (Querschnitts-) Dicke des ersten Verbindungselements 30 im Bereich der ersten Vorsprungs-Ausnehmung 20 entspricht.

Im Übergangsbereich zwischen dem Vorsprung 24 und dem Beabstandungsabschnitt 42 weist das Verbindungselement 30 einen abgerundeten oder abgeflachten Bereich **52** auf. Hierdurch wird das Einschwenken bzw. Ausschwenken des Gerüstelements 18 zu dessen Montage bzw. Demontage am bzw. vom Gerüstbauteil 14a erleichtert.

**Fig. 2a** zeigt eine weitere Ausführungsform eines Teils eines Gerüstelements **18a.** Das Gerüstelement 18a weist in einem Endbereich des Gerüstelements 18a ein erstes Verbindungselement 30 und ein zweites Verbindungselement **54** auf. Das zweite Verbindungselement 54 ist parallel zur Längsachse 48 eines Gerüstelementkörpers 36 des Gerüstelements 18a versetzt zum ersten Verbindungselement 30 am Gerüstelementkörper 36 angeordnet oder ausgebildet. Der Gerüstelementkörper 36 weist vorzugsweise eine zweite Ausnehmung **56** auf, die vom zweiten Verbindungselement 54 durchgriffen wird. Das erste Verbindungselement 30 und das zweite Verbindungselement 54 sind gleich ausgebildet. Das Gerüstelement 18a kann wahlweise mittels des ersten Verbindungselements 30 oder des zweiten Verbindungselements 54 an ein Gerüstbauteil 14a (vgl. Fig. 1a) angebunden werden, sodass auf einfache Art und Weise verschiedene effektive Verbindungslängen des Gerüstelements 18a erzielbar sind.

**Fig. 2b** zeigt ein Gerüstbauteil 14a. Das Gerüstbauteil 14a gemäß Fig. 2b entspricht dem Gerüstbauteil 14a gemäß Fig. 1a. Allerdings weist das Gerüstbauteil 14a gemäß Fig. 2b in zumindest einem Endbereich, insbesondere in seinen beiden Endbereichen, jeweils mehr als eine erste Vorsprungs-Ausnehmung **20a, 20b, 20c, 20d, 20e, 20f,** insbesondere in jedem Endbereich jeweils genau drei Vorsprungs-Ausnehmungen 20a-20f auf.

**Fig. 2c** zeigt ein Gerüst-Teil 10 mit dem Gerüstbauteil 14a gemäß Fig. 2b. Das Gerüst-Teil 10 weist weiterhin ein Gerüstbauteil **14b** auf. Das Gerüstbauteil 14a und das Gerüstbauteil 14b sind insbesondere gleich ausgebildet. Das Gerüstbauteil 14b weist mehrere zweite Vorsprungs-Ausnehmungen **22a, 22b, 22c, 22d, 22e, 22f** auf. Die ersten Vorsprungs-Ausnehmungen 20a-20f ermöglichen zusammen mit den zweiten Vorsprungs-Ausnehmungen 22a-22f die Verbindung der Gerüstbauteile 14a, 14b durch parallele Gerüstelemente 18a, **18b.** Die Gerüstelemente 18a, 18b sind vorzugsweise gleich ausgebildet. Das Gerüst-Teil 10 wird hierdurch besonders stabil ausgebildet.

Bei der Verwendung zweier paralleler Gerüstelemente 18a, 18b werden vorzugsweise die äußeren Vorsprungs-Ausnehmungen 20a, 20c, 22d, 22f bzw. 20d, 20f, 22a, 22c von den Gerüstelementen 18a, 18b belegt. Hierdurch ist rückseitig ein weiteres Gerüstelement 18 (in Fig. 2c nicht gezeigt) in den Vorsprungs-Ausnehmungen 20b, 22e bzw. 20e, 22b montierbar. Bei der Verwendung eines einzelnen Gerüstelements 18 (in Fig. 2c nicht gezeigt), wird dieses vorzugsweise in den mittleren Vorsprungs-Ausnehmungen 20b, 22e bzw. 20e, 22b montiert.

Das Gerüstelement 18, 18a, 18b kann einenends mittels eines ersten Verbindungselements 30 durch Schwenken des Gerüstelements 18, 18a, 18b um seine Längsachse 48 oder um eine Achse, die sich im Wesentlichen parallel zu seiner Längsachse 48 erstreckt, an einer ersten Vorsprungs-Ausnehmung 20, 20a-20f eines Gerüstbauteils 14a, 14b verhakt werden. Anderenends kann das Gerüstelement 18, 18a, 18b einen Sicherungsbolzen 40 aufweisen, der in eine zweite Vorsprungs-Ausnehmung 22, 22a-22f eines Gerüstbauteils 14a, 14b einführbar ist, um eine Verschwenkbarkeit des Gerüstelements 18, 18a, 18b um seine Längsachse 48 bzw. eine Achse parallel zu seiner Längsachse 48 zu unterbinden. Der Sicherungsbolzen 40 kann insbesondere durch ein Sicherungselement 38 an dem Gerüstbauteil 14a, 14b gesichert werden. Das erste Verbindungselement 30 kann insbesondere hakenförmig ausgebildet sein, wobei ein Vorsprung 24 am freien Ende des ersten Verbindungselements 30 den Rand 26 der ersten Vorsprungs-Ausnehmung 20, 20a-20f hintergreifen kann. Zwischen dem Vorsprung 24 und einem Gerüstelementkörper 36 kann ein Beabstandungsabschnitt 42 vorgesehen sein, der sich von der Längsrichtung des Gerüstelementkörpers 36 weg erstreckt. Der Vorsprung 24 kann sich in rechtwinklig ±20°, insbesondere rechtwinklig ±10°, vorzugsweise rechtwinklig ±5° vom Beabstandungsabschnitt 42 weg erstrecken.

## Patentansprüche

1. Stangenförmiges Gerüstelement (18a) in Form einer Gerüstdiagonalen zur Anbindung an eine erste Vorsprungs- Ausnehmung (20, 20a-20f) eines Gerüst-Teils (14a, 14b), wobei das
Gerüstelement (18a) Folgendes aufweist:
a) Einen sich länglich erstreckenden Gerüstelementkörper (36);
b) ein im Bereich eines ersten Endes des Gerüstelements (18a) angeordnetes oder ausgebildetes erstes Verbindungselement (30) mit einem Vorsprung (24);
wobei sich die Längsachse (46) des Vorsprungs (24) quer zur Längsachse (48) des Gerüstelementkörpers (36) erstreckt, sodass der Vorsprung (24) durch Schwenken des Gerüstelementkörpers (36) um dessen Längsachse (48) oder um eine Achse parallel zu dessen Längsachse (48), um den Vorsprung (24) in die erste Vorsprungs-Ausnehmung (20, 20a-20f) einzuführen und anschließend das Verhaken des Vorsprungs (24) an einem Rand (26) der ersten Vorsprungs-Ausnehmung (20, 20a-20f) zu erreichen, den Rand (26) der ersten Vorsprungs-Ausnehmung (20, 20a-20f) hintergreifen kann, um das Gerüstelement (18a) am Gerüst-Teil (10) zu montieren, **gekennzeichnet dadurch, dass** das Gerüstelement (18a) im Bereich des ersten Verbindungselements (30) ein zweites Verbindungselement (54) am Gerüstelementkörper (36) aufweist, um unterschiedlich weit voneinander beabstandete Abschnitte des Gerüst-Teils (14a, 14b) mit dem Gerüstelement (18a) verbinden zu können, wobei das zweite Verbindungselement (54) und das erste Verbindungselement (30) gleich ausgebildet sind.

2. Gerüstelement nach Anspruch 1, bei dem sich die Längsachse (46) des Vorsprungs (24) versetzt und in einen Winkel von 90°± 30° zur Längsachse (48) des Gerüstelementkörpers (36) erstreckt.

3. Gerüstelement nach Anspruch 1 oder 2, bei dem ein Beabstandungsabschnitt (42) des ersten Verbindungselements (30) zusammen mit dem Vorsprung (24) L-förmig ausgebildet ist.

4. Gerüstelement nach Anspruch 3, bei dem das erste Verbindungselement (30) im Bereich des Übergangs vom Beabstandungsabschnitt (42) zum Vorsprung (24) einen abgeflachten oder abgerundeten Bereich (52) aufweist, um das Verschwenken des Gerüstelements (18a) zu erleichtern.

5. Gerüstelement nach Anspruch 3 oder 4, bei dem der Beabstandungsabschnitt (42) bolzenförmig ausgebildet ist.

6. Gerüstelement nach einem der vorhergehenden Ansprüche, bei dem das erste Verbindungselement (30) eine Außenkontur aufweist, die aufgrund ihres Formschlusses mit dem Gerüstelementkörper (36) eine drehfeste Verbindung mit dem Gerüstelementkörper (36) aufweist.

7. Gerüstelement nach einem der vorhergehenden Ansprüche, bei dem der Gerüstelementkörper (36) im Bereich des ersten Verbindungselements (30) einen U-förmigen Querschnitt aufweist.

8. Gerüstelement nach einem der vorhergehenden Ansprüche, bei dem das Gerüstelement (18a) im Bereich seines zweiten Endes, das dem ersten Ende entgegengesetzt ist, ein bewegbares Sicherungselement (38) zur Anbindung des Gerüstelements (18a) an eine zweite Vorsprungs-Ausnehmung (22, 22a-22f) des Gerüst-Teils (10) aufweist.

9. Gerüstelement nach einem der vorhergehenden Ansprüche, bei dem das Gerüstelement (18a) einen Sicherungsbolzen (40) aufweist, der in eine zweite Vorsprungs-Ausnehmung (22, 22a-22f) des Gerüst-Teils (10) einführbar ist, um das Gerüstelement (18a) gegen ein Verschwenken um seine Längsachse (48) oder eine Achse parallel zu seiner Längsachse (48) zu sichern.

10. Gerüst-Teil (10) mit einem Gerüstbauteil (14a, 14b) mit einer ersten Vorsprungs-Ausnehmung (20, 20a-20f) und einem Gerüstelement (18a) nach einem der vorhergehenden Ansprüche, wobei der Vorsprung (24) des ersten Verbindungselements (30) den Rand (26) der ersten Vorsprungs- Ausnehmung (20, 20a-20f) hintergreift.

11. Gerüst-Teil nach Anspruch 10, bei dem die erste Vorsprungs-Ausnehmung (20, 20a-20f) in einem Gerüstbauteil (14a, 14b) in Form eines Horizontalverbinders ausgebildet ist.

12. Verfahren zur Montage eines Gerüstelements (18a) nach einem der Ansprüche 1 bis 9, an einem Gerüstbauteil (14a, 14b) mit den Verfahrensschritten:
A) Einführen eines ersten Vorsprungs (24) des Gerüstelements (18a) in eine erste Vorsprungs-Ausnehmung (20, 20a-20f) des Gerüstbauteils (14a, 14b);
B) Schwenken des Gerüstelements (18a) um die Längsachse (48) des Gerüstelementkörpers (36) oder um eine Achse parallel zur Längsachse ( 48) des Gerüstelementkörpers, sodass der erste Vorsprung (24) den Rand (26) der ersten Vorsprungs-Ausnehmung (20, 20a-20f) zumindest abschnittsweise hintergreift.

## Claims

1. Bar-shaped scaffolding element (18a) in the form of a scaffolding diagonal for attachment to a first projection recess (20, 20a-20f) of a scaffolding part (14a, 14b), wherein the scaffolding element (18a) comprises the following:
a) a scaffolding element body (36) that extends in an elongate manner;
b) a first connection element (30) that is arranged or formed in the region of a first end of the scaffolding element (18a) and comprises a projection (24);
wherein the longitudinal axis (46) of the projection (24) extends transversely to the longitudinal axis (48) of the scaffolding element body (36) such that the projection (24) by pivoting of the scaffolding element body (36) about the longitudinal axis (48) thereof or about an axis in parallel with the longitudinal axis (48) thereof, in order to insert the projection (24) into the first projection recess (20, 20a, 20f), and subsequently achieve hooking of the projection (24) on an edge (26) of the first projection recess (20, 20a-20f), can engage behind the edge (26) of the first projection recess (20, 20a-20f), in order to assemble the scaffolding element (18a) on the scaffolding part (10), **characterized in that** the scaffolding element (18a) comprises a second connection element (54) in the region of the first connection element (30) on the scaffolding element body (36), in order to be able to interconnect portions of the scaffolding part (10), at different spacings from one another, to the scaffolding element (18a), wherein the second connection element (54) and the first connection element (30) are designed identically.

2. Scaffolding element according to claim 1, wherein the longitudinal axis (46) of the projection (24) extends so as to be offset and at an angle of 90°± 30° with respect to the longitudinal axis (48) of the scaffolding element body (36).

3. Scaffolding element according to either claim 1 or claim 2, wherein a spacing portion (42) of the first connection element (30), together with the projection (24), is designed to be L-shaped.

4. Scaffolding element according to claim 3, wherein the first connection element (30) comprises a flattened or rounded region (52) in the region of the transition from the spacing portion (42) to the projection (24), in order to facilitate the pivoting of the scaffolding element (18a).

5. Scaffolding element according to claim 3 or claim 4, wherein the spacing portion (42) is formed in a bolt-like manner.

6. Scaffolding element according to any of the preceding claims, wherein the first connection element (30) has an outer contour which, owing to its interlocking fit with the scaffolding element body (36), is connected to the scaffolding element body (36) in a non-rotatable manner.

7. Scaffolding element according to any of the preceding claims, wherein the scaffolding element body (36) has a U-shaped cross section in the region of the first connection element (30).

8. Scaffolding element according to any of the preceding claims, wherein the scaffolding element (18a) comprises a movable securing element (38) for attachment of the scaffolding element (18a) to a second projection recess (22, 22a-22f) of the scaffolding part (10), in the region of the second end thereof that is opposite the first end.

9. Scaffolding element according to any of the preceding claims, wherein the scaffolding element (18a) comprises a safety bolt (40) which can be inserted into a second projection recess (22, 22a-22f) of the scaffolding part (10), in order to prevent pivotability of the scaffolding element (18a) about the longitudinal axis (48) thereof or about an axis in parallel with the longitudinal axis (48) thereof.

10. Scaffolding part (10) comprising a scaffolding component (14a, 14b) having a first projection-recess (20, 20a-20f) and a scaffolding element (18a) according to any of the preceding claims, wherein the projection (24) of the first connection element (30) engages behind the edge (26) of the first projection recess (20, 20a-20f).

11. Scaffolding part according to claim 10, wherein the first projection recess (20, 20a-20f) is formed in a scaffolding component (14a, 14b) in the form of a horizontal connector.

12. Method for assembling a scaffolding element (18a) according to any of claims 1 to 9 on a scaffolding component (14a, 14b), comprising the method steps:
A) inserting a first projection (24) of the scaffolding element (18a) into a first projection recess (20, 20a-20f) of the scaffolding component (14a, 14b);
B) pivoting of the scaffolding element (18a) about the longitudinal axis (48) of the scaffolding element body (36) or about an axis in parallel with the longitudinal axis (48) of the scaffolding element body such that the first projection (24) engages at least in portions behind the edge (26) of the first projection recess (20, 20a-20f).

## Revendications

1. Élément d'échafaudage en forme de barre (18a) sous la forme d'une diagonale d'échafaudage destinée à être reliée à un premier évidement de saillie (20, 20a-20f) d'une partie d'échafaudage (14a, 14b), l'élément d'échafaudage (18a) présentant :
a) un corps d'élément d'échafaudage (36) s'étendant longitudinalement ;
b) un premier élément de liaison (30) disposé ou formé dans la zone d'une première extrémité de l'élément d'échafaudage (18a) et comportant une saillie (24) ;
l'axe longitudinal (46) de la saillie (24) s'étendant transversalement à l'axe longitudinal (48) du corps d'élément d'échafaudage (36), de sorte que la saillie (24) peut s'engager derrière un bord (26) du premier évidement de saillie (20, 20a-20f) par pivotement du corps d'élément d'échafaudage (36) autour de son axe longitudinal (48) ou autour d'un axe parallèle à son axe longitudinal (48), pour introduire la saillie (24) dans le premier évidement de saillie (20, 20a-20f) et obtenir ensuite l'accrochage de la saillie (24) sur le bord (26) du premier évidement de saillie (20, 20a-20f), afin de monter l'élément d'échafaudage (18a) sur la partie d'échafaudage (10), **caractérisé en ce que** l'élément d'échafaudage (18a) présente, dans la zone du premier élément de liaison (30), un deuxième élément de liaison (54) sur le corps d'élément d'échafaudage (36), afin de pouvoir relier à l'élément d'échafaudage (18a) des sections de la partie d'échafaudage (14a, 14b) situées à des distances différentes les unes des autres, le deuxième élément de liaison (54) et le premier élément de liaison (30) étant réalisés de manière identique.

2. Élément d'échafaudage selon la revendication 1, dans lequel l'axe longitudinal (46) de la saillie (24) s'étend de manière décalée et selon un angle de 90° ± 30° par rapport à l'axe longitudinal (48) du corps d'élément d'échafaudage (36) .

3. Élément d'échafaudage selon la revendication 1 ou 2, dans lequel une section d'écartement (42) du premier élément de liaison (30) est réalisée en forme de L avec la saillie (24) .

4. Élément d'échafaudage selon la revendication 3, dans lequel le premier élément de liaison (30) présente, dans la zone de transition de la section d'écartement (42) à la saillie (24), une zone aplatie ou arrondie (52) afin de faciliter le pivotement de l'élément d'échafaudage (18a).

5. Élément d'échafaudage selon la revendication 3 ou 4, dans lequel la section d'écartement (42) est réalisée en forme de boulon.

6. Élément d'échafaudage selon l'une des revendications précédentes, dans lequel le premier élément de liaison (30) présente un contour extérieur qui, en raison de sa complémentarité de forme avec le corps d'élément d'échafaudage (36), présente une liaison solidaire en rotation avec le corps d'élément d'échafaudage (36).

7. Élément d'échafaudage selon l'une des revendications précédentes, dans lequel le corps d'élément d'échafaudage (36) présente une coupe transversale en forme de U dans la zone du premier élément de liaison (30).

8. Élément d'échafaudage selon l'une des revendications précédentes, dans lequel l'élément d'échafaudage (18a) présente, dans la zone de sa deuxième extrémité opposée à la première extrémité, un élément de sécurité mobile (38) destiné à relier l'élément d'échafaudage (18a) à un deuxième évidement de saillie (22, 22a-22f) de la partie d'échafaudage (10).

9. Élément d'échafaudage selon l'une des revendications précédentes, dans lequel l'élément d'échafaudage (18a) présente un boulon de sécurité (40) qui peut être inséré dans un deuxième évidement de saillie (22, 22a-22f) de la partie d'échafaudage (10) afin d'empêcher l'élément d'échafaudage (18a) de pivoter autour de son axe longitudinal (48) ou d'un axe parallèle à son axe longitudinal (48).

10. Partie d'échafaudage (10) comportant un composant d'échafaudage (14a, 14b) avec un premier évidement de saillie (20, 20a-20f) et un élément d'échafaudage (18a) selon l'une des revendications précédentes, dans laquelle la saillie (24) du premier élément de liaison (30) s'engage derrière le bord (26) du premier évidement de saillie (20, 20a-20f) .

11. Partie d'échafaudage selon la revendication 10, dans laquelle le premier évidement de saillie (20, 20a-20f) est réalisé dans un composant d'échafaudage (14a, 14b) sous la forme d'un connecteur horizontal.

12. Procédé de montage d'un élément d'échafaudage (18a) selon l'une des revendications 1 à 9, sur un composant d'échafaudage (14a, 14b), comprenant les étapes de procédé suivantes :
A) introduction d'une première saillie (24) de l'élément d'échafaudage (18a) dans un premier évidement de saillie (20, 20a-20f) du composant d'échafaudage (14a, 14b) ;
B) pivotement de l'élément d'échafaudage (18a) autour de l'axe longitudinal (48) du corps d'élément d'échafaudage (36) ou autour d'un axe parallèle à l'axe longitudinal (48) du corps d'élément d'échafaudage, de sorte que la première saillie (24) s'engage au moins sur certaines sections derrière le bord (26) du premier évidement de saillie (20, 20a-20f) .
